# FASCICULE DE BREVET EUROPEEN

(11) **EP 1 232 113 B1**
(45) Date de publication et mention de la délivrance du brevet: **25.02.2004**
(21) Numéro de dépôt: 00969150.2
(22) Date de dépôt: 27.10.2000
(51) Int. Cl.: B66D 1/22, B66D 1/26, E04G 3/00, B66D 1/60

(54) **DISPOSITIF D'EQUILIBRAGE D'EFFORTS POUR UN TREUIL A DEUX CABLES DE TRACTION ET TREUIL MUNI D'UN TEL DISPOSITIF**
KRAFTAUSGLEICHSVORRICHTUNG FÜR EINE ZWEISEILENWINDE UND WINDE MIT SOLCHER VORRICHTUNG
LOAD BALANCING FOR A WINCH WITH TWO PULL WIRES AND WINCH EQUIPPED WITH SAME

(30) Priorité: 23.11.1999 CH 213999
(43) Date de publication de la demande: 21.08.2002
(73) Titulaire: PLUMETTAZ SA, 1880 Bex (CH)
(72) Inventeur: WACINSKI, Andrzej, CH-1880 Bex (CH)
(74) Mandataire: WILLIAM BLANC & CIE
(86) Numéro de dépôt international: PCT/CH2000/000576
(87) Numéro de publication internationale: WO 2001/038217

(56) Documents cités:
- EP-A- 0 291 052
- WO-A-82/00133
- WO-A-88/05999
- FR-A- 2 183 594
- US-A- 1 724 713
- US-A- 3 666 239
- US-A- 3 985 047

## Description

La présente invention concerne un treuil muni d'un dispositif d'équilibrage des efforts de traction, particulièrement prévu pour enrouler, respectivement dérouler simultanément deux câbles de traction ou davantage, ainsi qu'une nacelle équipée d'au moins un treuil comme ci-dessus.

De tels treuils, comportant notamment un double moyen d'enroulement, tambours ou poulies d'adhérence, chacun desdits moyens portant son propre câble, trouvent de nombreuses applications. Notamment pour certaines configurations, ils sont utilisés pour des ascenseurs ou plus particulièrement pour des nacelles chargées de nettoyer et/ou entretenir des façades de bâtiments de grande hauteur. Une telle nacelle est généralement soutenue par quatre câbles, une première paire de câbles étant disposée sur un premier côté étroit de la nacelle alors que la deuxième paire de câbles est disposée sur le deuxième côté étroit de la nacelle. Chaque paire de câbles est enroulée/déroulée à partir d'un treuil muni de deux tambours, chaque treuil ayant son propre moteur commandé indépendamment de l'autre. Le réglage de vitesse d'enroulement/déroulement de chaque treuil se fait donc par des moyens mécaniques, électriques ou électroniques connus de manière à ce que chaque paire de câbles se déroule ou s'enroule à même vitesse afin que la nacelle reste horizontale. Par contre, pour les deux câbles d'une paire déterminée, vu que leur vitesse d'enroulement ou de déroulement est commandée par un treuil unique, respectivement par un seul moteur, les moyens mentionnés ne peuvent être mis en oeuvre pour conserver leur équilibre. Un déséquilibre entre les deux câbles d'une paire peut se produire par exemple dans le cas d'un enroulement irrégulier de l'un des câbles sur son tambour, amenant à un enroulement des spires suivantes sur un diamètre plus grand que celui autour duquel s'enroule l'autre câble. Dans ce cas, le câble s'enroulant sur un plus fort diamètre aura tendance à reprendre tout l'effort de traction, ce qui peut amener à un déséquilibre de la nacelle, voire à une mise en danger du personnel monté dans cette nacelle par rupture de ce câble trop chargé.

Un premier moyen mécanique permettant de conserver une contrainte de traction identique sur les deux câbles d'une même paire, même en cas de mauvais enroulement de l'un des câbles, consiste à réunir les deux câbles sur une poulie. Un tel dispositif peut être dangereux en cas de rupture de l'un des câbles puisque alors l'autre câble devient libre et que la nacelle n'est plus retenue par aucun des deux câbles.

Selon un autre moyen, les deux câble sont fixés aux deux extrémités d'un palonnier, le centre de celui-ci étant fixé de manière pivotante à la poutre de suspension ou à la nacelle. Ce dispositif ne rencontre pas l'inconvénient mentionné précédemment, mais par contre la différence de longueur admissible entre les deux câbles est limitée par la longueur du palonnier.

Dans les deux moyens décrits ci-dessus, l'attache du dispositif d'équilibrage, moyeu de la poulie ou centre du palonnier, se fait en un seul point, sur la nacelle ou sur la poutre de suspension, ce qui est finalement néfaste à l'équilibre de la nacelle.

FR-A-2.183.594 décrit un dispositif à différentiel pour un treuil de relevage de grue. Par ce dispositif, l'opérateur commande séquentiellement, et non simultanément, une opération de relevage et une opération de télescopage des mâts. Il n'est indiqué nulle part dans ce document que le dispositif permet un actionnement simultané des deux tambours.

WO88/05999 décrit un dispositif différentiel permettant d'équilibrer les efforts sur deux câbles de traction d'un chalut. Le document décrit expressément que les opérations de mise à l'eau du chalut de même que de relevage se font sans l'utilisation du dispositif différentiel, celui-ci n'étant mis en fonction que lors de la pêche, soit lorsque les treuils sont inactifs.

Un but de l'invention est de proposer un treuil prévu pour au moins une paire de câbles de traction muni d'au moins un dispositif d'équilibrage d'efforts apte à assurer en tout temps la sécurité de l'objet suspendu aux câbles.

Encore un autre but de l'invention est de proposer une nacelle d'entretien de façade munie d'au moins un treuil équipé d'un dispositif d'équilibrage d'efforts.

Ces buts sont obtenus par un treuil et une nacelle possédant les caractéristiques mentionnées dans les revendications indépendantes, des formes d'exécution particulières ou variantes étant décrites dans les revendications dépendantes.

La description ci-dessous décrit plusieurs formes d'exécution d'un dispositif selon l'invention, étant à lire en regard du dessin annexé comportant les figures où :
la figure 1 est une vue en élévation d'une portion d'une installation de nettoyage de façade,
la figure 2 est une vue en bout d'une portion de l'installation de la figure précédente,
la figure 3 est une vue en coupe longitudinale d'une première forme d'exécution d'un dispositif d'équilibrage selon l'invention,
la figure 4 est une vue de face en coupe partielle du dispositif de la figure précédente,
la figure 5 est une vue en coupe longitudinale d'une deuxième forme d'exécution d'un dispositif d'équilibrage selon l'invention,
la figure 6 est une vue de face en coupe partielle du dispositif de la figure précédente, et
la figure 7 est une représentation schématique du fonctionnement d'une portion du dispositif des figures 5 et 6,

Sur les figures 1 et 2 on a un immeuble 1 comportant une façade verticale 10 et un toit 11, représenté ici comme étant un toit plat. L'immeuble 1 est équipé d'une installation 2 de nettoyage/entretien de la façade 10 comprenant une nacelle 20 suspendue par une première paire de câbles 21 et une deuxième paire de câbles 22 à deux poutres de soutien 23 et 24 montées sur un cadre 25; apte de préférence à se déplacer sur le toit 11, de manière à ce que la nacelle 20 puisse atteindre l'ensemble de la façade 10.

La nacelle 20 représentée ici comprend en particulier deux faces d'extrémités 20A et 20B portant chacune un treuil 3 permettant d'élever, respectivement abaisser la nacelle 20 le long de la façade 10. Le premier treuil 3 comprend notamment un premier moteur 30, de préférence un moteur électrique, un premier réducteur 31, ainsi que deux tambours 32 et 33, montés coaxialement sur la paroi 20A, alors que le deuxième treuil comprend un deuxième moteur 34, un deuxième réducteur 35 et deux autres tambours 36 et 37, montés coaxialement sur la paroi 20B. Les deux tambours 32 et 33 du premier treuil reçoivent chacun un câble 210, respectivement 211 de la première paire de câbles 21 alors que les deux tambours 36 et 37 reçoivent chacun un câble 220, respectivement 221 de la deuxième paire de câbles 22. Les extrémités libres des câbles 210 et 211 de la première paire 21 sont fixées, de préférence de manière démontable, à la poutre 23 alors que les extrémités libres des câbles 220 et 221 sont fixés de même manière à la poutre 24.

Une unité de commande 38 alimente et commande chacun des moteurs 30 et 34.

De manière optionnelle et selon la configuration choisie pour les tambours, la nacelle peut encore comprendre deux unités complémentaires, schématisées en 39, aptes à remplir une ou plusieurs des fonctions suivantes : passage des câbles 210, 211 et 220, 221 répartis le long d'un axe parallèle à l'axe de rotation des tambours, comme représenté sur la figure 1 dans l'espace entre les tambours et les unités 39, à une configuration où chaque paire de câbles est disposée dans un plan perpendiculaire à l'axe mentionné ci-dessus, comme on le voit sur la figure 2, ou alors, pour une autre forme d'exécution de la nacelle non représentée sur les figures, dans un plan parallèle audit axe, dans la portion située entre l'unité 39 et la poutre 24, trancannage de chaque câble sur son tambour et frein de sécurité, bloquant le ou les câbles lorsque une rupture de câble est détectée. Ces différents moyens sont connus de la technique et ne sont donc pas décrits plus en détail ici.

Un enroulement irrégulier de l'un ou de plusieurs des câbles ci-dessus sur un ou plusieurs des tambours mentionnés peut amener à un déséquilibre dans la répartition de la charge entre les câbles 210 et 211 ou 220 et 221 ou à un déséquilibre de la nacelle 20 correspondant à un décalage angulaire autour de l'axe longitudinal de roulis R ou à un décalage angulaire autour de l'axe transversal de tangage T, ou encore à une combinaison de ces deux décalages.

Pour la forme d'exécution représentée, dans le cas d'un décalage autour de l'axe T, ce décalage peut être compensé en agissant sur les vitesses relatives des deux moteurs 30 et 34, soit par un moyen automatique de détection dudit décalage, soit manuellement par l'intermédiaire de l'unité de commande38.

Vu que les deux tambours 32 et 33 du premier treuil ou 36 et 37 du deuxième treuil sont commandés par un seul moteur 30, respectivement 34, il n'est pas possible de compenser un décalage autour de l'axe R par les moyens qui viennent d'être mentionnés.

A cet effet, il est proposé selon l'invention d'installer un dispositif d'équilibrage mécanique entre les deux tambours 32 et 33, respectivement 36 et 37 de chaque treuil.

Selon une première forme d'exécution, le dispositif d'équilibrage est constitué d'un réducteur différentiel mécanique à trois axes, comme par exemple le train d'engrenages planétaire 4, tel que montré sur les figures 3 et 4. Le dispositif 4 comprend un arbre d'entrée 40, actionné directement par le moteur 30 ou 34 ou par le réducteur 31 ou 35, selon les besoins. Une roue solaire 41 est montée de manière fixe sur l'arbre 40. Une ou plusieurs roues planétaires 42 engrènent d'une part sur la roue solaire 41 et d'autre part sur une couronne extérieure 43 à denture intérieure. La couronne 43 porte le tambour 32 ou 36 propre à un système de levage. Chacune des roues planétaires 42 est montée de manière pivotante sur un axe 420, lesdits axes étant fixés à une flasque 44 en pivotement libre autour de l'extrémité de l'arbre 40. La flasque 44 porte le tambour 33 ou 37.

En considérant la figure 4, en admettant que l'arbre 40, respectivement la roue solaire 41 tournent dans le sens horaire, en bloquant le tambour 32 ou 36, respectivement la couronne 43, on voit que la flasque 44, portant le tambour 33 ou 37 tourne aussi dans le sens horaire. Si au contraire on bloque le tambour 33 ou 37, respectivement la flasque 44, on voit que le tambour 32 ou 36 tourne dans le sens antihoraire lorsque l'arbre 40 tourne dans le sens horaire. Ainsi, afin que l'on ait un mouvement simultané de montée ou de descente de la nacelle, selon le sens de rotation de l'arbre, il est nécessaire que les deux câbles d'une paire soient enroulés en sens opposés sur les deux tambours, comme on le voit à la figure 4.

Le dispositif d'équilibrage des efforts de traction 4 fonctionne de la manière suivante, dans le cas où les deux câbles d'une paire exercent une même force de traction sur les deux tambours, respectivement que des couples identiques soient exercés, les deux tambours sont mis en rotation, selon des sens opposés, avec la mise en rotation de l'arbre 40, faisant donc monter ou descendre la nacelle selon le sens de rotation de l'arbre 40. Dans le cas où un des câbles est enroulé selon un diamètre différent de l'autre, faisant que l'effort exercé sur un câble est plus important que l'effort exercé sur l'autre câble, le tambour sur lequel est disposé le câble le plus tendu se bloque, faisant que le mouvement effectué par l'autre tambour continue jusqu'à ce que la différence d'efforts soit rattrapée et que les efforts exercés sur les deux câbles soient à nouveau sensiblement identiques.

On a donc ainsi un dispositif d'équilibrage différentiel entre les deux tambours faisant que lorsqu'un des câble est tendu plus fortement que l'autre, le couple créé par ce câble tendu sur le tambour fait que la couronne ou la flasque attenante à ce tambour devient un point fixe du dispositif, permettant alors à l'autre élément, flasque ou couronne, ainsi qu'au tambour attenant, de rattraper cette différence de tension, que l'arbre d'entraînement soit entraîné ou non. Par ce dispositif, les deux câbles d'une paire de câbles sont donc toujours soumis à un effort de traction sensiblement identique, même si les vitesses de rotation des deux tambours ne sont pas identiques.

Diverses variantes de construction de ce dispositif relativement à celui qui vient d'être décrit peuvent être envisagées. Par exemple les rapports dimensionnels entre les différentes roues dentées en présence peuvent être différents de ce qui est décrit ou représenté, de même que les variations de construction connues des réducteurs à trois axes de type planétaire, par exemple nombre d'engrenages planétaires différent de ce qui a été montré ici ou autre mode d'engrènement des roues dentées.

Une deuxième forme d'exécution d'un dispositif d'équilibrage selon l'invention est représentée aux figures 5 et 6. Ce dispositif, qui est aussi un réducteur différentiel mécanique à trois axes, correspond essentiellement à un réducteur trochoïdal (cycloïdal) connu sous le nom de « Cyclo » (marque déposée), dont une forme d'exécution particulière est décrite dans EP-0.291.052.

Ce dispositif 5 comprend un arbre d'entrée 50, provenant comme l'arbre 40 du dispositif précédent directement du moteur d'entraînement ou d'un réducteur intermédiaire. L'arbre 50 comprend une porté cylindrique excentrée 51 fixée sur l'arbre. La portée excentrée entraîne en rotation excentrique une roue dentée 52 portant un alésage central cylindrique 520, ou des moyens de rotation adéquats, monté sur la portée excentrique 51, une denture extérieure 521, dont une forme d'exécution particulière sera décrite plus précisément plus bas, ainsi qu'une pluralité d'alésages circulaires 522 régulièrement espacés sur un diamètre coaxial à l'alésage central 520 et à la denture 521. Le dispositif 5 comprend en outre une couronne extérieure 53 à denture intérieure 530, dont une forme d'exécution particulière sera aussi décrite plus bas, engrenant partiellement avec la denture 521 de la roue 52. Une flasque 54 est montée en pivotement libre sur l'arbre 50, portant une pluralité de tiges en saillie 540, chacune correspondant à un alésage 522 de la roue 52. On voit sur la figure que les alésages 522 ont un diamètre plus grand que celui des tiges 540 ; en fait ce dispositif alésages/tiges est chargé de transmettre le mouvement de rotation excentré de la roue 52 en un mouvement de rotation centré sur l'arbre 50 de la flasque 54. Pour ceci, le diamètre d'un alésage 522 vaut le diamètre d'une tige 540 plus la valeur de l'excentrage de la roue 52. On peut avoir un ou plusieurs jeux d'alésage/tige pour la transmission de ce mouvement, étant aussi possible que un ou des alésages soient disposés sur la flasque 54 alors que la ou les tiges correspondantes sont fixées sur la roue 52. La couronne extérieure porte le tambour 32 ou 36, portant respectivement le câble 210 ou 220 alors que la flasque 54 porte le tambour 33 ou 37 portant respectivement le câble 211 ou 221.

La figure 7 montre une forme d'exécution préférentielle d'une portion du dispositif qui vient d'être décrit, montrant l'engrènement de la roue 52 sur la couronne 53. La couronne 53 porte une pluralité de logement semi-cylindriques 531, portant chacun un rouleau 532 en rotation libre dans ledit logement 531. Dans l'exemple représenté, la couronne 53 comprend vingt logements 531 et autant de rouleaux 532. La roue excentrée 52 porte sur sa périphérie une pluralité de logements semi-cylindriques 523, le nombre desdits logements cylindriques étant inférieur ici d'une unité par rapport au nombre de rouleaux 532. On comprend donc que, si la couronne 53 est bloquée, on a un tour de la roue excentrée 52 pour dix-neuf tours de l'arbre 50, respectivement un tour de la flasque 54 ou du tambour 33 ou 37 qu'il porte, pour un tour de l'arbre 50. Par contre en bloquant la flasque 54 ou le tambour 33 ou 37, respectivement la roue 52, on a vingt tours de la couronne 53, respectivement du tambour 32 ou 36 qu'il porte pour un tour de l'arbre 50.

Un avantage d'un dispositif d'équilibrage différentiel trochoïdal selon cette deuxième forme d'exécution décrite, relativement à celui planétaire selon la première forme d'exécution décrite, est que le rapport des vitesses des tambours relativement à la vitesse de l'arbre d'entraînement est nettement plus grand, faisant qu'il est possible, avec un dispositif d'équilibrage trochoïdal selon cette deuxième forme d'exécution, de s'abstenir de placer un réducteur de vitesse 31 ou 35 entre le moteur et l'arbre d'entrée 50 du dispositif d'équilibrage.

Diverses variantes de construction d'un dispositif d'équilibrage différentiel trochoïdal peuvent être envisagées ; par exemple on peut avoir une différence entre le nombre de rouleaux 532 et le nombre de logements 523 sur la roue 52 plus grand que une unité, par exemple deux ou trois unités. De même, la denture extérieure 521 de la roue 52 et la denture intérieure 530 de la couronne 53 peuvent être différentes de ce qui a été décrit ici, on peut avoir des dentures 521 et 530 conventionnelles, une ou plusieurs dents étant simultanément engagées. Le dispositif d'équilibrage différentiel trochoïdal peut encore être construit comme celui décrit dans le document EP-0.291.052, comprenant plusieurs roues 52 en parallèles, décalées excentriquement, de manière à répartir les efforts de manière plus douce et régulière.

D'autres types de réducteurs peuvent encore être prévus pour fonctionner comme dispositif d'équilibrage. Par exemple un réducteur de marque déposée Harmonic Drive ou plus généralement un réducteur mécanique différentiel tel qu'on le trouve sur une voiture, pourraient très bien remplir la fonction désirée d'équilibrage des efforts de traction. De manière générale, n'importe quel réducteur mécanique différentiel monté entre les deux tambours pourrait être utilisé comme moyen d'équilibrage. De préférence on utilisera un réducteur à trois axes pour des raisons de compacité du dispositif.

Un dispositif d'équilibrage, selon l'une ou l'autre des formes d'exécution envisagées, peut être complété d'un moyen de découplage, par exemple d'un moyen à cliquet, permettant par exemple, de facilement dérouler les câbles de leurs tambours lorsque la nacelle est à terre, afin d'aller les accrocher aux poutres de suspension.

Un dispositif d'équilibrage, selon l'une ou l'autre des formes d'exécution envisagées peut aussi être utilisé sur un treuil muni de deux poulies d'adhérence plutôt que de deux tambours ; de préférence les poulies d'adhérence seront alors munies de moyens connus permettant de faire adhérer le câble sur une portion de la périphérie de la poulie.

La nacelle décrite plus haut et représentée sur les figures est conçue avec les quatre câbles fixés chacun à un coin de la nacelle, d'autres configurations de fixation des câbles peuvent aussi être envisagées, par exemple les quatre câbles alignés dans un plan contenant l'axe longitudinal de la nacelle.

La nacelle a aussi été décrite pour que les treuils 3 y soient embarqués; on pourrait tout aussi bien avoir une installation où les deux treuils 3 sont disposés hors de la nacelle, par exemple sur la structure 25 portant les poutres 23 et 24 ou directement sur ces poutres. Dans cette forme d'exécution on pourrait même avoir un seul treuil, actionné par un seul moteur, l'axe moteur supportant deux jeux de tambours, chaque jeu de tambours comportant un dispositif d'équilibrage selon l'une ou l'autre des formes d'exécution décrites. Ainsi, de manière très générale, un seul treuil, respectivement un seul arbre moteur, peut comporter plusieurs paires de tambours et/ou de roues d'adhérence, chaque paire comportant son propre dispositif d'équilibrage.

Le dispositif d'équilibrage, selon l'une ou l'autre des formes d'exécution décrites, de même que le treuil portant un tel dispositif d'équilibrage ont été décrits et représentés pour être utilisés avec une nacelle d'entretien d'une façade d'immeuble; mais, tant le dispositif d'équilibrage que le treuil peuvent être utilisés dans bien d'autres applications.

## Revendications

1. Treuil (3) muni d'un dispositif d'équilibrage des efforts de traction exercés par deux câbles (210,211 ;220,221) sur deux moyens d'enroulement (32,33 ;36,37) entraînés en rotation par un moyen motorisé (30 ;34) commun, comprenant
un réducteur différentiel mécanique (4 ;5) à trois axes, ledit moyen motorisé (30 ;34) entraînant un premier desdits axes (40 ;50), lesdits moyens d'enroulement (32,33 ;36,37) correspondant chacun à l'un desdits deux autres axes,
**caractérisé en ce que**
ledit réducteur différentiel est apte à mettre simultanément en rotation les deux moyens d'enroulement (32,33; 36,37), durant le fonctionnement du moyen motorisé.

2. Treuil selon la revendication 1, **caractérisé en ce qu'**il est agencé de manière à ce que les deux moyens d'enroulement (32,33; 36,37) tournent en sens inverse l'un de l'autre pour un mouvement commun d'enroulement ou de déroulement des deux câbles (210,211; 220,221).

3. Treuil selon l'une des revendications précédentes, **caractérisé en ce que** le réducteur différentiel mécanique est un réducteur planétaire (4).

4. Treuil selon l'une des revendications 1 à 2, **caractérisé en ce que** le réducteur différentiel mécanique est un réducteur trochoïdal (5)

5. Treuil selon la revendication 3, **caractérisé en ce qu'**il comprend :
un arbre d'entrée (40) portant une roue solaire (41),
au moins une roue planétaire (42) fixée en rotation sur une flasque (44)
en pivotement libre sur un axe coaxial audit arbre d'entrée,
une couronne extérieure (43) à denture intérieure,
la ou lesdites roues planétaires (42) engrenant d'une part sur la roue solaire (41) et d'autre part sur la couronne extérieure (43),
la flasque (44) portant un moyen d'enroulement (33,37) et la couronne extérieure portant l'autre moyen d'enroulement (32,36).

6. Treuil selon la revendication 4, **caractérisé en ce qu'**il comprend :
un arbre d'entrée (50) muni d'au moins une portée cylindrique excentrée (51),
au moins une roue dentée (52) comportant une denture extérieure (521 pivotement libre sur ladite portée cylindrique excentrée ainsi qu'au moins un moyen (522) de transmission d'un effort circulaire excentré vers un effort circulaire centré,
une couronne extérieure (53) à denture intérieure (530), engrenant sur la denture (520) de ladite roue dentée (52),
une flasque (54) en pivotement libre sur un axe coaxial audit arbre d'entrée entraînée en rotation par ledit moyen (522,540) de transmission d'un effort circulaire excentré vers un effort circulaire centré,
la flasque (54) portant un moyen d'enroulement (33,37) et la couronne extérieure portant l'autre moyen d'enroulement (32,36).

7. Treuil selon la revendication 6, **caractérisé en ce que** la denture intérieure (530) de la couronne extérieure est constituée d'un premier nombre de premiers logements semi-cylindriques (531), contenant chacun un rouleau (532) en rotation libre dans ledit premier logement, la denture extérieure (520) de la roue (52) étant constituée d'un deuxième nombre de deuxièmes logements semi-cylindriques (523) engrenant sur les portions des rouleaux (522) non contenues dans lesdits premiers logements.

8. Treuil selon la revendication 7, **caractérisé en ce que** le premier nombre de premiers logements (531) est supérieur au deuxième nombre de deuxièmes logements (523).

9. Treuil selon la revendication 8, **caractérisé en ce que** la différence entre le premier nombre de premiers logements (531) et le deuxième nombre de deuxièmes logements (523) est de au moins une unité.

10. Treuil selon l'une des revendications 6 à 9, **caractérisé en ce que** ledit moyen de transmission d'un effort circulaire excentré vers un effort circulaire centré comprend au moins une tige (540), parallèle à l'arbre d'entrée (50), coopérant avec un alésage circulaire (522) dont le diamètre intérieur vaut au moins le diamètre extérieur de la tige ajouté à l'excentricité de ladite portée cylindrique excentrée (51).

11. Treuil selon la revendication 10, **caractérisé en ce que** au moins un desdits alésages circulaires (522) est disposé sur la roue dentée (52), au moins une desdites tiges (540) étant fixée à ladite flasque (54).

12. Treuil selon la revendication 10, **caractérisé en ce que** au moins un desdits alésages circulaires est disposé sur ladite flasque (54), au moins une desdites tiges étant fixée à la roue dentée (52).

13. Treuil selon l'une des revendications précédentes, **caractérisé en ce qu'**il est complété d'un réducteur (31 ;35) agissant sur l'arbre d'entrée (40; 50).

14. Treuil selon l'une des revendications précédentes, **caractérisé en ce qu'**il est complété d'une unité de guidage (39) apte à faire passer les câbles (210,211, 220,221) d'une première disposition où lesdits câbles sont écartés sur un axe parallèle à l'axe de rotation des moyens d'enroulement (32,33; 36,37) vers une deuxième position où lesdits câbles sont disposés dans un plan perpendiculaire audit axe et vice-versa.

15. Treuil selon l'une des revendications 1 à 13, **caractérisé en ce qu'**il est complété d'une unité de guidage (39) apte à faire passer les câbles (210,211 ;220,221) d'une première disposition où lesdits câbles sont écartés sur un axe parallèle à l'axe de rotation des moyens d'enroulement (32,33 ;36,37) vers une deuxième position où lesdits câbles sont disposés dans un plan parallèle audit axe et vice-versa.

16. Treuil selon l'une des revendications précédentes, **caractérisé en ce qu'**il est complété d'une unité de trancannage (39) apte à répartir régulièrement chaque câble (210,211 ;220,221) sur son moyen d'enroulement (32,33 ;36,37) lors de l'enroulement dudit câble sur ledit moyen d'enroulement.

17. Treuil selon l'une des revendications précédentes. **caractérisé en ce qu'**il est complété d'une unité de freinage d'urgence (39) apte, lorsque ladite unité a détecté une rupture de câble, à bloquer l'autre câble.

18. Treuil selon l'une des revendications précédentes, **caractérisé en ce qu'**il comprend au moins une paire de moyens d'enroulement constitués de deux tambours (32,33 ;36,37).

19. Treuil selon l'une des revendications précédentes, **caractérisé en ce qu'**il comprend au moins une paire de moyens d'enroulement constitués de deux poulies d'adhérence.

20. Nacelle (20) pour l'entretien d'une façade (10), **caractérisée en ce qu'**elle est équipée d'au moins un treuil selon l'une des revendications précédentes.

## Patentansprüche

1. Winde (3), ausgestattet mit einer Ausgleichsvorrichtung der von zwei Seilen (210, 211; 220, 221) auf zwei durch ein gemeinsames motorisiertes Mittel (30; 34) drehbar angetriebenen Aufrollmittel (32, 33; 36, 37) ausgeübten Zugkräfte, mit einem dreiachsigen mechanischen Differentialgetriebe (4; 5), wobei das besagte motorisierte Mittel (30; 34) eine erste der besagten Achsen (40; 50) antreibt, wobei die besagten Aufrollmittel (32, 33; 36, 37) jeweils einer der beiden besagten anderen Achsen entsprechen, **dadurch gekennzeichnet, dass** das besagte Differentialgetriebe die beiden Aufrollmittel (32, 33; 36, 37) während des Betriebs des motorisierten Mittel gleichzeitig in Drehung versetzen kann.

2. Winde nach Anspruch 1, **dadurch gekennzeichnet, dass** sie so angeordnet ist, dass sich die beiden Aufrollmittel (32, 33; 36, 37) bei einer gemeinsamen Auf- oder Abrollbewegung der beiden Seile (210, 211; 220, 21) in entgegen gesetzter Richtung drehen.

3. Winde nach einem der vorherigen Ansprüche, **dadurch gekennzeichnet, dass** das mechanische Differentialgetriebe ein Planetengetriebe (4) ist.

4. Winde nach einem der Ansprüche 1 bis 2, **dadurch gekennzeichnet, dass** das mechanische Differentialgetriebe ein rollenförmiges Getriebe (5) ist.

5. Winde nach Anspruch 3, **dadurch gekennzeichnet, dass** sie umfasst:
eine ein Sonnenrad (41) tragende Eingangswelle (40),
mindestens ein drehbar an einem Flansch (44) befestigtes Planetenrad (42), das sich frei auf der koaxialen Achse in Bezug auf die Eingangswelle dreht,
einen externen Kranz (43) mit Innenzahnung,
wobei das oder die besagten Planetenräder (42) einerseits in das Sonnenrad (41) und andererseits in den externen Kranz (43) eingreifen,
wobei der Flansch (44) ein Aufrollmittel (33, 37) und der externe Kranz das andere Aufrollmittel (32, 36) trägt.

6. Winde nach Anspruch 4, **dadurch gekennzeichnet, dass** sie umfasst:
eine mit mindestens einer exzentrierten zylindrischen Auflagefläche (51) ausgestattete Eingangswelle (50),
mindestens ein Zahnrad (52) mit einer auf der besagten exzentrierten zylindrischen Auflagefläche frei drehbaren Außenzahnung (521), sowie mindestens ein Übersetzungsmittel einer exzentrierten kreisförmigen Kraft in eine zentrierte kreisförmige Kraft,
einen externen Kranz (53) mit Innenzahnung (530), der in die Zahnung (520) des besagten Zahnrads (52) eingreift,
einen auf einer koaxial zur besagten Eingangswelle verlaufenden Achse frei drehbaren Flansch (54), der vom besagten Mittel (522, 540) zur Übersetzung einer exzentrierten kreisförmigen Kraft in eine zentrierte kreisförmige Kraft angetrieben wird,
wobei der Flansch 54) ein Aufrollmittel (33, 37) und der externe Kranz das andere Aufrollmittel (32, 36) trägt.

7. Winde nach Anspruch 6, **dadurch gekennzeichnet, dass** die Innenzahnung (530) des externen Kranze aus einer ersten Anzahl von ersten halbzylindrischen Aufnahmen (531) besteht, die jeweils eine in der ersten Aufnahme frei drehbare Rolle (532) enthalten, wobei die Außenzahnung (520) des Rads (52) aus einer zweiten Anzahl von zweiten halbzylindrischen Aufnahmen (523) besteht, die in die Abschnitte der Rollen (522) eingreifen, die nicht in den besagten ersten Aufnahmen enthalten sind.

8. Winde nach Anspruch 7, **dadurch gekennzeichnet, dass** die erste Anzahl erster Aufnahmen (531) größer ist als die zweite Anzahl zweiter Aufnahmen (523).

9. Winde nach Anspruch 8, **dadurch gekennzeichnet, dass** die Differenz zwischen der ersten Anzahl erster Aufnahmen (531) und die zweite Anzahl zweiter Aufnahmen (523) mindestens einer Einheit entsprechen.

10. Winde nach einem der Ansprüche 6 bis 9, **dadurch gekennzeichnet, dass** das besagte Übersetzungsmittel einer exzentrierten kreisförmigen Kraft in eine zentrierte kreisförmige Kraft mindestens eine parallel zur Eingangswelle (50) verlaufende Stange (540) umfasst, die mit einer kreisförmigen Bohrung (522) zusammenwirkt, deren Innendurchmesser mindestens dem der Exzentrizität der besagten exzentrierten zylindrischen Auflagefläche (51) hinzugefügten Außendurchmesser der Stange entspricht.

11. Winde nach Anspruch 10, **dadurch gekennzeichnet, dass** mindestens eine der besagten kreisförmigen Bohrungen (522) auf dem Zahnrad (52) angeordnet ist, wobei mindestens eine der besagten Stangen (540) an dem besagten Flansch (54) befestigt ist.

12. Winde nach Anspruch 10, **dadurch gekennzeichnet, dass** mindestens eine der besagten kreisförmigen Bohrungen auf dem besagten Flansch (54) angeordnet ist, wobei mindestens eine der besagten Stangen am Zahnrad (52) befestigt ist.

13. Winde nach einem der vorherigen Ansprüche, **dadurch gekennzeichnet, dass** sie durch ein Getriebe (31; 35) ergänzt wird, das auf die Eingangswelle (40; 50) wirkt.

14. Winde nach einem der vorherigen Ansprüche, **dadurch gekennzeichnet, dass** sie durch eine Führungseinheit (39) ergänzt wird, die die Seile (210, 211; 220, 221) aus einer ersten Position, in der die besagten Seile auf einer zur Rotationsachse der Aufrollmittel (32, 33; 36, 37) parallel verlaufenden Achse angeordnet sind, in eine zweite Position, in der die besagten Seile in einer zu der besagten Achse senkrecht verlaufenden Ebene angeordnet sind, und umgekehrt überführen kann.

15. Winde nach einem der Ansprüche 1 bis 13, **dadurch gekennzeichnet, dass** sie durch eine Führungseinheit (39) ergänzt wird, die die Seile (210, 211; 220, 221) aus einer ersten Position, in der die besagten Seile auf einer zur Rotationsachse der Aufrollmittel (32, 33; 36, 37) parallel verlaufenden Achse angeordnet sind, in eine zweite Position, in der die besagten Seile in einer zu der besagten Achse parallel verlaufenden Fläche angeordnet sind, und umgekehrt überführen kann.

16. Winde nach einem der vorherigen Ansprüche, **dadurch gekennzeichnet, dass** sie durch eine Teilungseinheit (39) ergänzt wird, die jedes Seil (210, 211; 220, 221) beim Aufrollen des besagten Seiles auf dem besagten Aufrollmittel gleichmäßig über sein Aufrollmittel (32, 33; 36, 37) verteilen kann.

17. Winde nach einem der vorherigen Ansprüche, **dadurch gekennzeichnet, dass** sie durch eine Notbremsungseinheit (39) ergänzt wird, die das andere Seil blockieren kann, wenn die besagte Einheit einen Seilbruch erfasst.

18. Winde nach einem der vorherigen Ansprüche, **dadurch gekennzeichnet, dass** sie mindestens ein Paar aus zwei Trommeln (32, 33; 36, 37) bestehenden Aufrollmittel umfasst.

19. Winde nach einem der vorherigen Ansprüche, **dadurch gekennzeichnet, dass** sie mindestens ein Paar aus zwei Treibrollen bestehenden Aufrollmittel umfasst.

20. Gondel (20) für die Wartung einer Fassade (10), **dadurch gekennzeichnet, dass** sie mit mindestens einer Winde gemäß einem der vorherigen Ansprüche ausgestattet ist.

## Claims

1. A winch (3) provided with a device for balancing the traction forces exerted by two cables (210, 211; 220, 221) on two winding means (32, 33; 36, 37) driven in rotation by a common motorised means (30; 34), comprising a three-shaft mechanical differential gearbox (4; 5), the said motorised means (30; 34) driving a first of the said shafts (40; 50), the said winding means (32, 33; 36, 37) each corresponding to one of the said other two shafts,
**characterised in that**
the said differential gearbox is able to put the two drive means (32, 33; 36, 37) in rotation simultaneously, during the functioning of the motorised means.

2. A winch according to Claim 1, **characterised in that** it is arranged so that the two winding means (32, 33; 36, 37) turn in opposite directions to each other for a common movement of winding or unwinding of the two cables (210, 211; 220, 221).

3. A winch according to one of the preceding claims, **characterised in that** the mechanical differential gearbox is a planetary gearbox (4).

4. A winch according to one of Claims 1 to 2, **characterised in that** the mechanical differential gearbox is a trochoidal gearbox (5).

5. A winch according to Claim 3, **characterised in that** it comprises:
an input shaft (40) carrying a sun wheel (41),
at least one planetary wheel (42) fixed with respect to rotation to a plate (44) pivoting freely on a shaft coaxial with the said input shaft,
an external ring (43) with internal teeth,
the said planetary wheel or wheels (42) meshing firstly on the sun wheel (41) and secondly on the external ring (43),
the plate (44) carrying one winding means (33, 37) and the external ring carrying the other winding means (32, 36).

6. A winch according to Claim 4, **characterised in that** it comprises:
an input shaft (50) provided with at least one eccentric cylindrical surface (51),
at least one toothed wheel (52) comprising external teeth (521) pivoting freely on the said eccentric cylindrical surface and at least one means (522) of transmitting an eccentric circular force to a centred circular force,
an external ring (53) with internal teeth (530), meshing on the teeth (520) on the said toothed wheel (52),
a plate (54) pivoting free on a shaft coaxial with the said input shaft driven in rotation by the said means (522, 540) of transmitting an eccentric circular force to a centred circular force,
the plate (54) carrying one winding means (33, 37) and the external ring carrying the other winding means (32, 36).

7. A winch according to Claim 6, **characterised in that** the internal teeth (530) on the external ring consist of a first number of first semi-cylindrical housings (531) each containing a roller (532) in free rotation in the said first housing, the external teeth (520) on the wheel (52) consisting of a second number of second semi-cylindrical housings (523) meshing on the portions of the rollers (522) not contained in the said first housings.

8. A winch according to Claim 7, **characterised in that** the first number of first housings (531) is greater than the second number of second housings (523).

9. A winch according to Claim 8, **characterised in that** the difference between the first number of first housings (531) and the second number of second housings (533) is at least one unit.

10. A winch according to one of Claims 6 to 9, **characterised in that** the said means of transmitting an eccentric circular force to a centred circular force comprises at least one rod (540) parallel to the input shaft (50), cooperating with a circular bore (522) whose inside diameter is at least the outside diameter of the rod added to the eccentricity of the said eccentric cylindrical surface (51).

11. A winch according to Claim 10, **characterised in that** at least one of the said circular bores (522) is disposed on the toothed wheel (52), at least one of the said rods (540) being fixed to the said plate (54).

12. A winch according to Claim 10, **characterised in that** at least one of the said circular bores is disposed on the said plate (54), at least one of the said rods being fixed to the toothed wheel (52).

13. A winch according to one of the preceding claims, **characterised in that** it is supplemented by a gearbox (31; 35) acting on the input shaft (40; 50).

14. A winch according to one of the preceding claims, **characterised in that** it is supplemented by a guidance unit (39) able to make the cables (210, 211; 220, 221) pass from a first arrangement in which the said cables are separated on an axis parallel to the rotation axis of the winding means (32, 33; 36, 37) to a second position in which the said cables are disposed in a plane perpendicular to the said axis and vice-versa.

15. A winch according to one of Claims 1 to 13, **characterised in that** it is supplemented by a guidance unit (39) able to make the cables (210, 211; 220, 221) pass from a first arrangement in which the said cables are separated on an axis parallel to the rotation axis of the winding means (32, 33; 36, 37) to a second position in which the said cables are disposed in a plane parallel to the said axis and vice-versa.

16. A winch according to one of the preceding claims, **characterised in that** it is supplemented by a distribution unit (39) able to distribute each cable (210, 211; 220, 221) evenly on its winding means (32, 33; 36, 37) when the said cable is wound on the said winding means.

17. A winch according to one of the preceding claims, **characterised in that** it is supplemented by an emergency braking unit (39) able, when the said unit has detected a cable break, to lock the other cable.

18. A winch according to one of the preceding claims, **characterised in that** it comprises at least one pair of winding means consisting of two drums (32, 33; 36, 37).

19. A winch according to one of the preceding claims, **characterised in that** it comprises at least one pair of winding means consisting of two friction drive pulleys.

20. A platform (20) for maintaining a façade (10), **characterised in that** it is equipped with at least one winch according to one of the preceding claims.
